# FASCICULE DE BREVET EUROPEEN

(11) **EP 0 678 310 B1**
(45) Date de publication et mention de la délivrance du brevet: **12.07.2000**
(21) Numéro de dépôt: 95420104.2
(22) Date de dépôt: 18.04.1995
(51) Int. Cl.: A62B 35/04, A62B 1/14

(54) **Appareil anti-chute verrouillable automatiquement sur une corde de sécurité**
Abstürzsicherungsvorrichtung die selbsttätig auf einer Sicherheitslinie klemmbarer ist
Fall arrest apparatus clamping automatically on a safety line

(30) Priorité: 21.04.1994 FR 9405055
(43) Date de publication de la demande: 25.10.1995
(73) Titulaire: FROMENT S.A., F-69740 Genas (FR)
(72) Inventeur: Pejout, Jean, FR-73370 Bourdeau (FR)
(74) Mandataire: Karmin, Roger

(56) Documents cités:
- EP-A- 0 279 929
- US-A- 4 034 828
- US-A- 5 156 240

## Description

La présente invention est relative à des perfectionnements apportés aux appareils anti-chute reliés d'une part à un harnais porté par un utilisateur et d'autre part à une corde de sécurité par rapport à laquelle l'appareil se verrouille automatiquement en cas de chute de l'utilisateur. De tels types d'appareils sont bien connus et utilisés en particulier par les ouvriers du bâtiment. Quand l'ouvrier se déplace, l'appareil anti-chute coulisse librement par rapport à la corde orientée généralement à la verticale et par laquelle il est assuré contre les chutes. Bien entendu, les appareils en question comportent des moyens de se désolidariser de la corde de sécurité lorsque l'utilisateur quitte le chantier.

On connaît, notamment de US-A-5,156,240, de tels dispositifs comportant généralement une gouttière rigide de section transversale en forme de U dont l'une des joues est associée de manière pivotante à l'une des branches d'un axe coudé dont l'autre branche traverse un levier en deux éléments articulés l'un à l'autre au moyen d'un axe creux. Lorsque l'axe coudé est dégagé d'encoches ménagées dans la partie extrême des joues de la goulotte et qu'on le fait pivoter, il est possible d'engager la goulotte de l'appareil autour d'une corde de sécurité. Une fois cette opération effectuée, il faut faire pivoter à nouveau l'axe coudé de manière à amener le levier articulé en face de l'ouverture de la goulotte et faire pivoter ce dernier jusqu'à ce que son axe creux tombe en face de deux trous réalisés dans les ailes de la goulotte. Il faut ensuite engager une goupille dans lesdits trous et dans l'axe creux et prévoir un verrouillage automatique de cette dernière en place. En cas ce chute, une came pivotant autour de l'axe creux vient coincer l'appareil par rapport à la corde en empêchant la chute de l'utilisateur.

Un tel dispositif présente de nombreux inconvénients. Il est d'abord coûteux du fait qu'il est complexe et comporte de nombreuses pièces. En outre, il est nécessaire, lorsque l'utilisateut veut s'assurer, de faire pivoter le levier articulé et de le rabattre entre les joues de La goulotte. Il faut encore, et ceci présente l'inconvénient le plus grave, placer parfaitement en vis-à-vis les deux trous des ailes de la goulotte et l'axe creux en vue d'engager la goupille de sécurité. On comprend aisément que cette opération est délicate surtout dans des conditions atmosphériques défavorables.

Les perfectionnements qui font l'objet de la présente invention visent à remédier à ces inconvénients et à permettre la réalisation d'un appareil anti-chute qui soit économique et de fonctionnement très simple.

L'appareil suivant l'invention est principalement remarquable en ce que chacune des deux joues de la goulotte comporte une encoche borgne en L débouchant sur l'arête de la joue correspondante, en ce que les extrémités de l'axe d'articulation des deux éléments du levier dépassent latéralement pour s'engager dans lesdites encoches, en ce que l'extrémité libre de l'élément du levier qui ne porte pas la came est montée à rotation autour d'un axe coulissant dans une glissière ménagée sur un prolongement de l'une des joues de la goulotte, en ce que cet axe est chargé élastiquement en direction opposée à celle des encoches et en ce qu'un verrou basculant porté par l'une des joues de la goulotte est maintenu élastiquement dans une position dans laquelle il ferme le fond de l'encoche de la joue correspondante.

Le dessin annexé, donné à titre d'exemple, permettra de mieux comprendre l'invention, les caractéristiques qu'elle présente et les avantages qu'elle est susceptible de procurer :

Fig. 1 est une vue en perspective de l'appareil suivant l'invention à l'état ouvert.

Fig. 2 montre comment le levier articulé est replié avant son assujettisement par rapport à une corde de sécurité.

Fig. 3 est une coupe suivant III-III (fig. 2).

Fig. 4 est une vue semblable à celle de fig. 2, mais illustrant la dernière phase de mise en place de l'appareil suivant l'invention.

Fig. 5 montre l'appareil en position de fonctionnement.

Fig. 6 est une coupe longitudinale correspondant à fig 5.

Fig. 7 est une coupe suivant VII-VII (fig. 6).

Fig. 8 est une vue semblable à celle de fig. 6, mais montrant l'appareil suivant l'invention verrouillé par rapport à la corde de sécurité.

Fig. 9 est une coupe à plus grande échelle suivant IX-IX (fig. 8).

Fig. 10 illustre la manière dont un doigt détrompeur ferme le débouché de l'encoche d'une des joues lorsque l'appareil est présenté la tête en bas.

L'appareil anti-chute suivant l'invention comprend essentiellement, comme particulièrement illustré en fig. 1, une goulotte 1 présentant en section transversale la forme d'un U à fond arrondi dont les joues 10, 11 sont parallèles et un levier composite 2 monté à rotation par rapport à un prolongement 10a de la joue 10, comme on l'expliquera mieux plus loin.

Chaque joue 10, 11 est pourvue d'une encoche en forme de L référencée respectivement 10b et 11a. Les deux encoches en question se trouvent exactement en vis-à-vis l'une de l'autre. Chaque encoche comporte une branche oblique débouchant sur l'arête libre de chaque joue correspondante et une branche borgne en gros parallèle auxdites arêtes libres.

Le prolongement 10a de la joue 10 comporte une fente 10c parallèle à l'axe géométrique de la goulotte 1. Le levier 2 comprend un premier élément 20 représenté en deux pièces 20a, 20b mais qui pourrait être unique. Dans le mode d'exécution représenté, les deux parties 20a et 20b sont articulées autour d'un axe 3. L'extrémité libre de la partie 20a comporte un anneau 20'a tandis que l'extrémité libre de la partie 20b porte une came à surface dentelée 20'b. Les deux parties 20a, 20b sont pourvues de faces d'appui obliques l'une par rapport à l'autre et qui permettent un certain débattement angulaire desdites parties.

Le deuxième élément 21 du levier 2 est réalisé sous la forme d'une chape dans l'une des extrémités de laquelle est engagée la partie 20b du premier élément 20. Un axe 4 traverse l'élément 21 et la partie 20b de manière que ces deux éléments soient articulés l'un à l'autre. On observe que l'axe 4 dépasse latéralement à l'extérieur de chacune des ailes de l'élément 21.

L'autre extrémité de cet élément 21 est articulé autour d'un axe 5 qui traverse la fente 10c et porte une tête 50 à l'extérieur de la joue 10 (fig. 3). Cette tête est entourée par un boîtier 10d fixé à l'extérieur de la joue considérée. Dans le boîtier est placé un ressort 6 qui charge élastiquement l'axe 5 en direction de l'extrémité du prolongement 10a de la joue 10.

Autour de l'axe 5 est monté à rotation libre un galet 7.

Un verrou 12 est monté basculant par rapport à la joue 11 de la goulotte 1 et il est chargé par un ressort de torsion 8 de manière qu'en position libre il soit maintenu dans la position de fig. 1, c'est-à-dire qu'il ferme la partie borgne de l'encoche 11a.

Sur la face extérieure d'une des joues 10 ou 11 est placé un doigt 13 coulissant librement dans une bride 14. Les deux extrémités du doigt 13 comportent un épaississement le maintenant prisonnier dans la bride 14.

On observe qu'un ressort de torsion 9 est monté autour de l'axe 4 de manière à charger la partie 20b du premier élément 20 du levier 2 dans le sens des aiguilles d'une montre, pour des raisons qu'on expliquera mieux plus loin.

Le fonctionnement découle des explications qui précédent :

L'utilisateur de l'appareil suivant l'invention commence par accrocher un mousqueton M ou autre crochet dans l'anneau 20'a. Il passe l'appareil autour de la corde verticale de sécurité C qui pénètre entre le galet 7 et le fond de la goulotte 1, de manière que ce fond coopère sur toute sa longueur avec la corde C.

Comme illustré en fig. 2, il fait basculer le levier 2 librement, de telle sorte que la came 20'b pénètre entre les joues de la goulotte. L'opérateur appuie ensuite sur le deuxième élément 21 dans le sens de la flèche F pour faire coulisser l'axe 5 dans la fente 10c, si bien qu'alors les extrémités dépassantes latéralement de l'axe 4 viennent en fin du débouché des deux encoches 10b, 11a. Le ressort 9 maintient la partie 20b chargée dans le sens des aiguilles d'une montre, c'est-à-dire que la came 20'b est maintenue légèrement en appui contre la corde C.

On observe que le doigt 13 est effacé par rapport au débouché de l'encoche 11a du fait que l'appareil est orienté convenablement.

L'opération suivante consiste à faire subir à l'élément 21 du levier 2 une rotation autour de son axe 5 tout en maintenant celui-ci en direction de la goulotte 1, de telle sorte que l'axe 4 pénètre dans la branche oblique des deux encoches en provoquant le basculement du verrou 12 vers la gauche (fig. 4).

En poursuivant le mouvement, on arrive dans la position de fig. 5 dans laquelle les extrémités de l'axe 4 viennent contre le fond des encoches en libérant le verrou 12 qui vient bloquer ledit axe 4 contre ce fond.

Dans cette position, la came 20'b n'est pas en contact avec la corde C, comme illustré en fig. 6, de telle sorte que l'utilisateur peut monter et descendre sans que l'appareil suivant l'invention ne se coince par rapport à ladite corde. En Fig. 6 et 7, on observe que la partie 20a de l'élément 20 du levier est libre de se déplacer suivant un certain angle pour éviter tout coincement intempestif de la came par rapport à la corde dans la position normale de travail de l'utilisateur.

En cas de chute, le mousqueton M agit brutalement en direction du bas sur la partie 20a de l'élément 20 du levier 2 qui pivote autour de son axe 3 et vient agir de la même manière sur la partie 20b dudit élément 20 afin d'appliquer fermememt la came 20'b contre la corde C (fig. 9). Bien entendu, l'appareil glisse très légèrement vers le bas le long de la corde avant l'immobilisation définitive de l'utilisateur ayant fait une chute.

On observe en fig. 10 que si l'utilisateur engage l'appareil suivant l'invention par rapport à la corde C la tête en bas, le doigt 13 se déplace par gravité devant le débouché de l'encoche correspondante de la goulotte 1, de telle sorte que la mise en place de l'axe 4 dans les encoches est impossible. On pourrait prévoir de placer un amortisseur tel qu'un bloc de caoutchouc naturel ou synthétique entre les deux faces d'appui des parties 20a et 20b de l'élément 20 du levier 2 afin d'amortir un peu le choc transmis sur le harnais lors de la chute de l'utilisateur.

## Revendications

1. Appareil anti-chute du genre comprenant un levier (2) réalisé au moyen de deux éléments articulés (20, 21) dont l'extrémité libre du premier (20) est associée à un harnais tandis que son extrémité opposée (21) porte une came (20'b) propre à coincer un lien tel qu'une corde (C) contre le fond d'une goulotte (1) en forme ce U par rapport à laquelle ledit levier (2) est en outre articulé, caractérisé en ce que les deux joues de la goulotte (1) comportent chacune une encoche borgne (10b, 11a) en L débouchant sur l'arête de la joue correspondante, ce débouché étant associé à un verrou basculant (12) porté par l'une des joues (11) de la goulotte (1) et maintenu élastiquement dans une position dans laquelle il ferme le fond de l'encoche (11a) de la joue (11) correspondante, en ce que les extrémités de l'axe d'articulation (4) des deux éléments (20, 21) du levier (2) qui est indémontable par rapport à ces éléments, dépassent latéralement pour s'engager dans lesdites encoches (10b, 11a), en ce que l'extrémité libre de l'élément (21) du levier (2) qui ne porte pas la came est montée à rotation autour d'un axe (5) coulissant dans une glissière (10c) ménagée sur un prolongement (10a) de l'une (10) des joues de la goulotte (1), et en ce que cet axe (5) est chargé élastiquement en direction opposée à celle des encoches.

2. Appareil anti-chute suivant la revendication 1, caractérisé en ce qu'un doigt (13) fonctionnant par gravité est placé au débouché de l'encoche d'une des joues afin de fermer ce débouché si l'appareil est présenté la tête en cas.

3. Appareil suivant la revendication 1, caractérisé en ce que l'élément du levier (20) portant la came est associé à un ressort de torsion (9) maintenant alignés élastiquement les deux éléments dudit levier.

4. Appareil suivant la revendication 1, caractérisé en ce que l'élément (20) du levier (2) portant la came (20'b) est réalisé en deux parties (20a, 20b) articulées et munies de faces d'appui.

5. Appareil suivant la revendication 4, caractérisé en ce qu'entre les faces d'appui des deux parties (20a, 20b) de l'élément (20) du levier portant la came (20'b) est disposé un amortisseur.

6. Appareil suivant la revendication 1, caractérisé en ce qu'un galet (7) est monté fou sur l'axe de rotation (5) du levier (2) par rapport au prolongement (10a) de la joue (10) de la goulotte (1) afin de faciliter la mise en place du lien ou corde (C) dans la goulotte (1) en position ouverte du levier (2).

## Patentansprüche

1. Abstürzsicherungsvorrichtung, umfassend einen Hebel (2), der mit Hilfe von zwei gelenkig montierten Elementen (20, 21) ausgeführt ist, wobei das freie Ende des ersten (20) mit einem Geschirr verbunden ist, während sein zweites gegenüberliegendes Ende (21) eine Nocke (20'b) trägt, die in der Lage ist, ein Verbindungsteil, wie beispielsweise ein Seil (C), geben den Boden einer Rinne (1) in U-Form zu klemmen, an der der Hebel (2) ferner angelenkt ist, dadurch gekennzeichnet, dass die beiden Seitenteile der Rinne (1) je einen gewinkelten Einschnitt (10b, 11a) in L-Form umfassen, die an der Kante des entsprechenden Seitenteils mündet, wobei diese Mündung mit einem Doppelriegel (12) verbunden ist, der von einem der Seitenteile (11) der Rinne (1) getragen und elastisch in einer Position gehalten wird, in der er den Boden des Einschnittes (11a) des entsprechenden Seitenteils (11) verschließt, so dass die Enden der Gelenkachse (4) der beiden Elemente (20, 21) des Hebels (2), der in bezug auf diese Elemente nicht demontierbar ist, seitlich vorspringen, um in die Einschnitte (10b, 11a) einzugreifen, wobei das freie Ende des Elements (21) des Hebels (2), das nicht die Nocke trägt, drehbar um eine Achse (5) montiert ist, die in einer Gleitschiene (10c) gleitet, die auf einer Verlängerung (10a) eines (10) der Seitenteile der Rinne (1) vorgesehen ist, und wobei diese Achse (5) elastisch vorgespannt ist gegen die Ausrichtung der Einschnitte.

2. Abstürzsicherungsvorrichtung nach Anspruch 1, dadurch gekennzeichnet, dass ein Zapfen (13), der durch Schwerkraft betrieben wird, an der Mündung der Einschnitte eines der Seitenteile angeordnet ist, um diese Mündung zu verschließen, wenn die Vorrichtung mit dem Kopf nach unten steht.

3. Vorrichtung nach Anspruch 1, dadurch gekennzeichnet, dass das Element des Hebels (20), das die Nocke trägt, mit einer Torsionsfeder (9) verbunden ist, die die beiden Elemente des Hebels elastisch ausgerichtet hält.

4. Vorrichtung nach Anspruch 1, dadurch gekennzeichnet, dass das Element (20) des Hebels (2), das die Nocke (20'b) trägt, aus zwei Teilen (20a, 20b) hergestellt ist, die aneinander angelenkt und mit Stützflächen versehen sind.

5. Vorrichtung nach Anspruch 4, dadurch gekennzeichnet, dass zwischen den Stützflächen dieser beiden Teile (20a, 20b) des Elements (20) des Hebels, das die Nocke (20'b) trägt, ein Dämpfer vorgesehen ist.

6. Vorrichtung nach Anspruch 1, dadurch gekennzeichnet, dass eine Rolle (7) beweglich auf der Drehachse (5) des Hebels (2) in Bezug auf die Verlängerung (10a) des Seitenteils (10) der Rinne (1) montiert ist, um die Anbringung des Verbindungsteils oder Seils (C) in der Rinne (1) in offener Stellung des Hebels (2) zu erleichtern.

## Claims

1. Fall prevention apparatus of the type comprising a lever (2) which is produced by means of two articulated elements (20, 21), of which the free end of the first (20) is associated with a harness whilst the opposite end (21) thereof carries a cam (20'b) which is suitable for gripping a connecting strap, such as a cord (C), against the base of a U-shaped channel (1), relative to which the lever (2) is, furthermore, articulated, characterised in that the two walls of the channel (1) each comprise a blind L-shaped recess (10b, 11a) which opens out at the edge of the corresponding wall, that opening being associated with a lever bolt (12) carried by one of the walls (11) of the channel (1) and held resiliently in a position in which it closes the base of the recess (11a) of the corresponding wall (11), in that the ends of the axis of articulation (4) of the two elements (20, 21) of the lever (2), which cannot be disassembled relative to those elements, project laterally in order to engage in the recesses (10b, 11a), in that the free end of the element (21) of the lever (2) which does not carry the cam is mounted for rotation about an axis (5) which slides in a slide (10c) which is arranged on an extension (10a) of one (10) of the walls of the channel (1), and in that that axis (5) is resiliently loaded in the opposite direction to that of the recesses.

2. Fall prevention apparatus according to claim 1, characterised in that a finger (13) which functions by gravity is positioned at the opening of the recess of one of the walls in order to close that opening if the apparatus is presented upside down.

3. Apparatus according to claim 1, characterised in that the lever element (20) which carries the cam is associated with a torsional spring (9) which retains the two elements of the lever resiliently aligned.

4. Apparatus according to claim 1, characterised in that the element (20) of the lever (2) which carries the cam (20'b) is produced as two components (20a, 20b) which are articulated and provided with contact faces.

5. Apparatus according to claim 4, characterised in that a shock absorber is arranged between the contact faces of the two components (20a, 20b) of the element (20) of the lever which carries the cam (20'b).

6. Apparatus according to claim 1, characterised in that a roller (7) is mounted uncontrolled on the axis of rotation (5) of the lever (2) relative to the extension (10a) of the wall (10) of the channel (1) in order to facilitate the positioning of the connecting strap or cord (C) in the channel (1) in the open position of the lever (2).
